# FASCICULE DE BREVET EUROPEEN

(11) **EP 0 640 741 B1**
(45) Date de publication et mention de la délivrance du brevet: **26.11.1997**
(21) Numéro de dépôt: 94401105.5
(22) Date de dépôt: 18.05.1994
(51) Int. Cl.: E06B 11/08, G07C 9/02, G07F 17/14

(54) **Appareil pour le contrôle de la traversée d'un passage soumis à autorisation**
Apparat zum Kontrollieren des Durchquerens eines genehmigungspflichtigen Durchganges
Apparatus for controlling the crossing of a passage under authorization

(30) Priorité: 16.08.1993 FR 9310009
(43) Date de publication de la demande: 01.03.1995
(73) Titulaire: Etablissements Georges Klein, F-75013 Paris (FR)
(72) Inventeur: Ulmann, Jean-Pierre, F-75013 Paris (FR)
(74) Mandataire: Picard, Jean-Claude Georges

(56) Documents cités:
- WO-A-90/08875
- FR-A- 1 588 975
- FR-A- 2 353 909
- GB-A- 2 186 618

## Description

La présente invention concerne un appareil pour le contrôle de la traversée d'un passage soumis à autorisation, notamment du type comportant un tourniquet à plusieurs bras comme organe d'obstruction ou de libération de ce passage, ce tourniquet étant associé à au moins un élément de verrouillage propre à en bloquer la rotation ou à autoriser cette rotation, et cet élément de verrouillage étant placé lui-même sous le contrôle d'un dispositif logique recevant d'une part des signaux représentatifs d'une situation d'interdiction ou d'autorisation de passage, et d'autre part des signaux représentatifs de la position angulaire dudit tourniquet, fournis par une tête de détection.

Un appareil de ce type général a déjà été décrit dans le brevet français n° 1 588 975 du 2 octobre 1968 déposé au nom des demandeurs.

En principe, dans un tel appareil, l'élément de verrouillage du tourniquet est commandé de telle manière que ce dernier, d'une part soit normalement déverrouillé, c'est-à-dire libre de tourner dans les deux sens et le reste quand il est sollicité par un usager autorisé, et d'autre part se verrouille en position de fermeture pour un usager qui tenterait de passer sans y être autorisé. C'est pour cette raison que l'on prévoit des moyens (tête de détection) qui détectent le début du mouvement du tourniquet quand il est sollicité par l'usager lui-même.

Dans le brevet précité, on avait recours à des moyens électriques faisant intervenir un système de cames mécaniques et de minirupteurs. L'inconvénient de ce type de moyens réside dans le fait que leur temps de réponse est trop important, ce qui, dans certains cas, le verrouillage du tourniquet n'étant pas assez rapide, peut permettre à des fraudeurs suffisamment habiles d'emprunter le passage en question sans autorisation ou sans avoir fait preuve de l'acquittement d'un droit de passage. D'autre part, ces systèmes sont relativement fragiles, et leur durée de vie s'avère insuffisante, du fait de l'usure progressive des éléments, laquelle peut aussi être la cause d'un mauvais fonctionnement.

Le document GB 2 186 618 décrit un dispositif du même type général, dans lequel l'axe du tourniquet est empêché de tourner dans un sens seulement, et dans lequel on utilise un détecteur photoélectrique pour fournir un signal de commande de blocage à chaque fois que l'axe a pivoté d'un angle d'autorisation déterminé ; ce détecteur fait appel à un disque à fente radiale de part et d'autre duquel sont disposés des capteurs (LED), mais ce système est peu précis et encombrant.

Le but de la présente invention est de remédier à ces inconvénients, et à cet effet, un appareil du type défini plus haut est caractérisé en ce que ladite tête de détection comporte un tambour accouplé en rotation audit tourniquet, ce tambour portant des repères angulairement espacés les uns des autres intérieurement selon des génératrices dudit tambour (14), propres à être détectés sans contact par un capteur approprié, de préférence par voie optique.

Dans le cas d'un tourniquet tripode, c'est-à-dire à trois bras, couramment utilisé pour contrôler les accès dans les lieux publics tels que métropolitain, gares, aéroports, etc, il sera plus particulièrement avantageux, en outre, de prévoir que l'accouplement en rotation dudit tambour audit tourniquet est assuré avec un rapport trois, à savoir que la vitesse de rotation dudit tambour est triple de celle dudit tourniquet. Cet accouplement se fera commodément par l'intermédiaire d'un système d'engrenages.

Ainsi, à une position angulaire bien déterminée d'un bras du tourniquet, quel qu'il soit, correspondra toujours la même position angulaire du tambour ; à chaque passage d'usager, le tripode exécutera un 1/3 de tour, et le tambour un tour complet, ce qui facilitera la gestion des signaux fournis par la tête de détection.

Un mode d'exécution de l'invention est décrit schématiquement ci-dessous à titre d'exemple nullement limitatif, avec référence à la figure unique du dessin ci-annexé.

Dans cette figure, 1 désigne l'axe du tourniquet, bien connu en lui-même et qui, pour son indexation, est associé à une came creuse trilobée 2 dans laquelle peut se déplacer un galet 3. Ce galet est porté par l'extrémité d'un levier 4 monté pivotant sur un axe fixe 5 et soumis à l'action de rappel d'un ensemble ressort-amortisseur 6. Le tourniquet peut être autorisé à pivoter sur son axe 1, ou en être empêché, grâce à un élément de verrouillage 7 commandé par un électro-aimant 8, cet élément portant à son extrémité libre un doigt 9 pouvant se loger dans des encoches 10 pratiquées, aux emplacements appropriés, à la périphérie d'un plateau d'arrêt 11 solidaire en rotation du tourniquet tripode. Sous ce plateau d'arrêt 11 est disposé un disque calé également sur l'axe 1 et portant à sa périphérie un engrenage 12, en prise avec un engrenage périphérique 13 d'un tambour de détection 14. Le rapport de ces engrenages est de 3, de sorte que le tambour 14 effectue un tour pour chaque 1/3 de tour du tourniquet. Intérieurement et par exemple selon des génératrices, le tambour 14 porte des pistes 15 pouvant se présenter avantageusement sous la forme de surfaces réfléchissantes. La lecture de ces pistes peut s'effectuer par un double capteur optique schématisé en 16. L'ensemble 13-16 constitue ce que l'on a appelé plus haut la "tête de détection", laquelle est référencée globalement en 17.

Il est aussi à noter que, de préférence, une symétrie du dessin des pistes permettra la validation des informations positionnelles du tambour 14 pour les deux sens de rotation.

Une carte de gestion, référencée en 18, permet de traiter les informations issues du capteur 16 et de systèmes extérieurs (lecteur, informatique, etc) par l'intermédiaire d'une logique électronique (CMOS, logique TTL...), ceci afin de transformer ces informations en tensions ou en contacts secs, selon l'utilisation souhaitée.

En 19 on a référencé un câble de liaison entre cette carte de gestion et l'électroaimant de verrouillage 8, et en 20 un autre câble de liaison du double capteur optique 16 à cette même carte 18.

Le tourniquet pourra donc être contrôlé à la fois en fonction d'informations extérieures (justification du droit de passage, etc.) et en fonction de sa propre position angulaire.

Le principal avantage de la présente invention réside dans le fait que les gains de temps nécessaires à l'infraudabilité sont réalisés d'une part par une course d'attaque très faible des capteurs concernés, comparée à celle d'un minirupteur classique, et d'autre part par la gestion par logique électronique, comprenant des composants très rapides.

L'invention permet également de mémoriser simultanément deux informations d'autorisation de passage (une dans chaque sens), et ainsi de permettre un passage dans chaque sens, avec priorité à la première personne qui s'engage.

On peut également constituer un système antiretour, empêchant des passages successifs par rotations alternées du tourniquet à partir d'une seule autorisation, ce qui était possible à cause de la lenteur des détecteurs de la technique antérieure.

Enfin l'invention permet d'effectuer le comptage et le décomptage des autorisations de passage, de transmettre en cas de besoin un signal d'alarme et aussi de fournir immédiatement une information en cas de coupure de l'alimentation du mécanisme.

## Revendications

1. Appareil pour le contrôle de la traversée d'un passage soumis à autorisation, notamment du type comportant un tourniquet à plusieurs bras comme organe d'obstruction ou de libération de ce passage, ce tourniquet étant associé à au moins un élément de verrouillage (7, 9) propre à en bloquer la rotation ou à autoriser cette rotation, et cet élément de verrouillage étant placé lui-même sous le contrôle d'un dispositif logique (18) recevant d'une part des signaux représentatifs d'une situation d'interdiction ou d'autorisation de passage, et d'autre part des signaux représentatifs de la position angulaire dudit tourniquet, fournis par une tête de détection (17), caractérisé en ce que ladite tête de détection (17) comporte un tambour (14) accouplé en rotation audit tourniquet,ce tambour portant des repères (15) angulairement espacés les uns des autres intérieurement selon des génératrices dudit tambour (14), propres à être détectés sans contact par un capteur approprié (16).

2. Appareil selon la revendication 1, caractérisé en ce que lesdits repères (15) sont d'un type propre à être détecté par voie optique.

3. Appareil selon la revendication 1 ou 2, caractérisé en ce que l'accouplement en rotation dudit tambour (14) audit tourniquet est assuré avec un rapport trois, à savoir que la vitesse de rotation dudit tambour est triple de celle dudit tourniquet.

4. Appareil selon l'une quelconque des revendications précédentes, caractérisé en ce que lesdits repères (15) sont disposés avec une symétrie de dessin permettant une validation des informations positionnelles du tambour (14) pour les deux sens de rotation.

5. Appareil selon l'une quelconque des revendications précédentes, caractérisé en ce qu'il comporte un système antiretour, empêchant des passages successifs par rotations alternées du tourniquet à partir d'une seule autorisation.

## Patentansprüche

1. Vorrichtung für die Steuerung der Durchquerung eines einer Autorisation unterliegenden Durchganges, insbesondere der Art, die ein Drehkreuz mit mehrere Armen als Organ der Behinderung oder der Freigabe umfaßt, wobei das Drehkreuz mit zumindest einem Verriegelungselement (7, 9) verbunden ist, das geeignet ist, die Rotation zu blockieren oder diese Rotation zuzulassen, und wobei dieses Verriegelungselement selbst unter der Kontrolle einer logischen Einrichtung (18) steht, welche einerseits Signale erhält, die repräsentativ für eine Situation des Verbotes oder der Autorisation einer Durchquerung sind, und andererseits Signale, die repräsentativ für die Winkelposition des Drehkreuzes sind, das mit einem Erfassungskopf versehen ist (17), **dadurch gekennzeichnet, daß** der Erfassungskopf (17) eine Trommel (14) umfaßt, die in Rotation mit dem Drehkreuz (18) verbunden ist, wobei die Trommel Markierungen (15) trägt, die im inneren voneinander um Winkel gemäß der Generatoren der Trommel (14) beabstandet sind, die geeignet sind, um durch einen geeigneten Aufnehmer (16) kontaktlos erfaßt zu werden.

2. Vorrichtung nach Anspruch 1, **dadurch gekennzeichnet, daß** die Markierungen (15) einer Art sind, die geeignet ist, über einen optischen Pfad erfaßt zu werden.

3. Vorrichtung nach Anspruch 1 oder 2, **dadurch gekennzeichnet, daß** die Kopplung der Rotation der Trommel (14) mit dem Drehkreuz eine Übersetzung von drei hat, um sicherzustellen, daß die Rotationsgeschwindigkeit der Trommel das Dreifache derjenigen des Drehkreuzes beträgt.

4. Vorrichtung nach einem der vorhergehenden Ansprüche, **dadurch gekennzeichnet, daß** die Markierungen (15) in Symmetrie der Konstruktion angeordnet sind, was eine Überprüfung der Positionsinformationen der Trommel (14) für beide Rotationsrichtungen erlaubt.

5. Vorrichtung nach einem der vorhergehenden Ansprüche, **dadurch gekennzeichnet, daß** sie ein die Rückkehr behinderndes System umfaßt, das aufeinanderfolgende Durchquerungen durch alternierende Rotationen des Drehkreuzes aufgrund einer einzigen Autorisation verhindert.

## Claims

1. Apparatus for controlling passage along a path that is subject to authorization, in particular apparatus of the type comprising a turnstile having a plurality of arms constituting a member for obstructing or releasing passage along the path, said turnstile being associated with at least one locking element (7, 9) suitable for preventing it from rotating or for allowing it to rotate, said locking element itself being placed under the control of a logic device (18) that receives both signals representative of passage being authorized or refused, and signals representative of the angular position of said turnstile, as provided by a detector head (17), the apparatus being characterized in that said detector head comprises a drum (14) having a rotary coupling with said turnstile, the drum carrying references (15) that are angularly spaced apart from one another internally along the generator lines of said drum (14) and that are suitable for being detected by an appropriate sensor (16) without contact being made.

2. Apparatus according to claim 1, characterized in that said references (15) are of a type suitable for being detected optically.

3. Apparatus according to claim 1 or 2, characterized in that the rotary coupling between said drum (14) and said turnstile is provided with a ratio of three, such that said drum rotates three times faster than said turnstile.

4. Apparatus according to any preceding claim, characterized in that the pattern of said references (15) is symmetrical so as to ensure that drum position information is valid for either direction of rotating of the drum (14).

5. Apparatus according to any preceding claim, characterized in that it includes a non-return system, preventing successive passages being obtained on the basis of a single authorization by alternately rotating the turnstile in opposite directions.
